# EUROPÄISCHE PATENTSCHRIFT

(11) **EP 1 857 682 B1**
(45) Veröffentlichungstag und Bekanntmachung des Hinweises auf die Patenterteilung: **04.05.2016**
(21) Anmeldenummer: 06010289.4
(22) Anmeldetag: 18.05.2006
(51) Int. Cl.: F04C 29/06

(54) **Trockenlaufende Drehkolbenmaschine mit Reaktionsschalldämpfer**
Rotary piston machine with silencer
Machine à pistons rotatifs avec dispositif silencieux

(43) Veröffentlichungstag der Anmeldung: 21.11.2007
(73) Patentinhaber: Aerzener Maschinenfabrik GmbH, 31855 Aerzen (DE)
(72) Erfinder: Hage, Christian-Philipp, 31832 Springe (DE); Fleige, Hans-Ulrich, 31785 Hameln (DE)
(74) Vertreter: Hoffmann Eitle

(56) Entgegenhaltungen:
- EP-A1- 0 540 459
- EP-A1- 1 117 965
- WO-A-99/11938
- DE-A1- 19 855 708
- DE-B- 1 166 970
- DE-U1- 9 113 962
- FR-A- 945 632

## Beschreibung

### Technisches Gebiet

Die Erfindung betrifft eine trockenlaufende Drehkolbenmaschine mit Reaktionsschälldämpfer für Gase oder Gas-Dampf-Gemische, welche mindestens zwei in einem Gehäuse über Wellen und Lageranordnungen gelagerte Drehkolben, die miteinander gegenläufig kämmen, um einen Förderraum zu definieren, aufweist, wobei die Wellen über verzahnte Steuerräder betrieblich miteinander gekoppelt sind. Unter trockenlaufend ist dabei zu verstehen, dass die Drehkolben selbst nicht durch. Schmiermittel wie Schmieröl oder dergleichen geschmiert werden.

### Stand der Technik

Trockenlaufende Drehkolbenmaschinen, insbesondere Schraubenverdichter und Drehkolbengebläse der Bauart Roots, aber auch Drehkolbenexpansionsmaschinen, arbeiten heutzutage mit relativ hohen Differenzdrücken (bis zu 7 bar) und Drehzahlen (bis zu etwa 20.000 1/min). Ein bei diesen Drehkolbenmaschinen generell bestehendes Problem ist, dass ein Teil des bereits komprimierten Mediums aus der druckseitigen Leitung beim Öffnen der Förderkammer zur Druckseite in die Förderkammer zurückschlägt und so zu starken Pulsationen beziehungsweise Schwingungserscheinungen sowohl im Verdichter als auch in der nachgeschalteten, druckseitigen Förderleitung führt. Diese Pulsationen sind für den hohen Lärmpegel solcher Maschinen, insbesondere im Niederfrequenzbereich, verantwortlich. Drehkolbenmaschinen dieser Art sind zum Beispiel aus der DE 32 38 015 bekannt. Bei Schraubenverdichtern, die aufgrund der stark verwundenen Kolben eine innere Verdichtung aufweisen, kann neben dem oben beschriebenen Phänomen je nach Gegendruck beim Öffnen der Förderkammer zur Druckseite auch ein schlagartiges Ausströmen des zuvor überkomprimiertem Fördermediums auftreten.

Aufgrund der heute üblichen, hohen Drehzahlen weist zudem das Frequenzspektrum des abgegebenen Schalls auch noch bei Frequenzen im Kilohertz-Bereich hohe Lärmpegel auf. Dieser Frequenzbereich wird vom menschlichen Gehör zumeist als störender empfunden. Um diese Lärmpegel auf die erforderlichen bzw. gesetzlich vorgeschriebenen Werte zu senken, werden Schalldämpfer verwendet, wobei grundsätzlich zwei Arten zu unterscheiden sind. Dies sind einerseits Absorptionsschalldämpfer, die mit verschiedenen Absorptionsmaterialien wie Stahl- oder Mineralwolle arbeiten, und andererseits die so genannten Resonanz- oder Reaktionsschalldämpfer, die ohne solche Materialien lediglich durch die besondere Form und Dimensionierung des Schalldämpfers arbeiten.

Absorptionsschalldämpfer dämpfen insbesondere hohe Frequenzen sehr gut, haben jedoch mehrere Nachteile. Zum einen dämpfen sie den unteren Frequenzbereich aufgrund der im Vergleich zur Schallwellenlänge sehr geringen Dicke des Absorptiönsmaterials nur schlecht oder überhaupt nicht. Auch verschmutzen Absorptionsschalldämpfer aufgrund ihrer engmaschigen Struktur leicht, insbesondere bei durch Flüssigkeiten oder Feststoffe belasteten Abgasen, was die korrekte Funktion des Schalldämpfers zunehmend verhindert. Zudem können Fasern oder andere Bestandteile aus dem Absorptionsmaterial ausgetragen werden, was in der nachgeschalteten Anlage zu schwerwiegenden Problemen führen kann und daher unerwünscht ist.

Reflexionsschalldämpfer bestehen im allgemeinen aus einem Innenrohr und einem Außenrohr (der Kammer), die miteinander verbunden sind, um den Gasdurchtritt zu erlauben. Sie funktionieren nach dem Prinzip, dass der durch das kleinere Innenrohr mit dem Gasstrom in die Kammer eintretende Schall aufgrund der abrupten Querschnittsänderung zurückgeworfen wird.

Die Grenzfrequenz und die Stärke der Dämmung hängt hier in hohem Maße von der Geometrie des Schalldämpfers ab. Um eine möglichst starke Dämmung zu erhalten, muss das Verhältnis von Durchmesser der Kammer zum Durchmesser des Innenrohrs (D/d) möglichst groß sein. Da die Grenzfrequenz f_{gr}, oberhalb derer die Schalldämmwirkung stark abfällt, in erster Näherung umgekehrt proportional zum Durchmesser der Kammer ist (f_{gr} ~ 1/D) darf andererseits der Außendurchmesser der Kammer nicht zu groß werden, um die Dämmung hoher Frequenzen zur ermöglichen.

Aus Platzgründen möchte man den Durchmesser der Kammer nicht zu groß machen, so dass man versuchen könnte, das Verhältnis der Durchmesser groß zu halten und den Außendurchmesser zu begrenzen, indem man den Durchmesser des Innenrohrs verkleinert. Dadurch wird jedoch auch der Strömungswiderstand vergrößert, was natürlich unerwünscht ist, da dadurch eine höhere Leistungsaufnahme der vorgeschalteten Drehkolbenmaschine bewirkt wird.

Einen Ausweg bietet die parallele Anordnung mehrerer Innenrohre und die gleichzeitige Unterteilung des Außenrohrs (die so genannte Mehrflutigkeit). Ein Beispiel ist in der EP 1 117 965 gezeigt. Der Innendurchmesser der einzelnen Rohre wird so gewählt, dass sich der gleiche Strömungswiderstand wie bei einem einzigen, großen Innenrohr ergibt. Bei 4 Innenrohren ist z.B. dₖₗₑᵢₙ = d_{groß} / 2. Der Durchmesser der Kammer D hingegen wird halbiert, sodass die Grenzfrequenz der Dämmung etwa verdoppelt werden kann.

Um die Dämmung auf anderem Wege zu verbessern, werden so genannte Helmholtz-Innenrohre verwendet, bei denen Löcher an einer bestimmten axialen Position im Innenrohr-Mantel vorgesehen sind. Diese können gleichmäßig über den gesamten Mantel verteilt sein, wie z.B. in der US 2,241,010 beschrieben, oder können nur an bestimmten Stellen mittels Lochblechen vorhanden sein, siehe z.B. EP 0 798 694.

Weiterhin ist das Außenrohr häufig in axial angeordnete Kammern verschiedener Länge (und damit verschiedener Resonanzfrequenzen) aufgeteilt, wobei jede der Kammern über die Löcher im Innenrohrmantel mit dem Schall führenden Innenrohr verbunden sind. Ein Beispiel ist in der Druckschrift DE 296 12 322 gezeigt.

Aus den Dokumenten DE 1166970 und DE 19855708 sind zwei weitere Lösungen in Form von Resonanz-Schalldämpfern bekannt.

Jedoch kann keine der genannten Lösungen befriedigend mit den eingangs genannten Drehkolbenmaschinen eingesetzt werden, die wie erwähnt sehr hohe Lärmpegel erzeugen. Insbesondere würden solche Schalldämpfer entweder sehr groß und damit Platz raubend und teuer sein oder einen zu großen Druckabfall mit sich bringen, was sich negativ auf die Leistungsaufnahme, Effizienz und Kosten der Drehkolbenmaschine auswirkt.

### Darstellung der Erfindung

Es ist somit eine Aufgabe der vorliegenden Erfindung, eine trockenlaufende Drehkolbenmaschine mit Reaktionsschälldämpfer zu entwickeln, die eine große Dämmungswirkung bei möglichst geringer zusätzlicher Leistungsaufnahme aufgrund des Schalldämpfers aufweist. Diese Aufgabe wird durch eine trockenlaufende Drehkolbenmaschine mit Reaktionsschalldämpfer mit den in Anspruch 1 definierten Merkmalen gelöst.

Weitere vorteilhafte Ausgestaltungen ergeben sich aus den Unteransprüchen.

Des weiteren ist erwünscht, dass die Dämmung nicht nur in Bezug auf die Amplitude des Schalls an gewissen Frequenzen sondern über den gesamten Frequenzbereich wirkungsvoll ist.

Im Hinblick auf die Dämmungswirkung befasst sich die Erfindung mit den Verbindungsöffnungen im Mantel eines Helmholtz-Innenrohrs. Es hat sich herausgestellt, dass mehr Löcher (oder besser gesagt ein größerer Flächenanteil der Löcher) bessere Dämmungseigenschaften mit sich bringen. Dies kann zum Einen durch Vergrößerung der einzelnen Löcher selbst geschehen. Zum Grenzfall extrapolierend werden die Löcher zu Schlitzen, die vorwiegend quer zur axialen Ausdehnung, das heißt in Umfangsrichtung auf dem Mantel des Innenrohrs gebildet werden. Lediglich einige Stege bleiben zur mechanischen Verbindung des Innenrohrs vorhanden. Messungen haben ergeben, dass durch Verwenden der Schlitze anstatt von Löchern die Dämmungswirkung überraschend stark verbessert wird.

Somit stellt die vorliegende Erfindung eine trockenlaufende Drehkolbenmaschine mit Reaktionsschalldämpfer bereit, die mindestens zwei in einem Gehäuse über Wellen und Lageranordnungen gelagerte Drehkolben umfasst, die miteinander gegenläufig kämmen, um einen Förderraum zu definieren, wobei die Wellen über Steuerräder betrieblich miteinander gekoppelt sind, und wobei der Schalldämpfer eine Schalldämpfungskammer, eine Einlassöffnung und eine Auslassöffnung aufweist,. Die Drehkolbenmaschine mit Reaktionsschalldämpfer ist dadurch gekennzeichnet, dass die Schalldämpfungskammer durch eine oder mehrere zur axialen Richtung parallele Trennwände (55,63a, 65) in zwei oder mehr Kammerteile (51b-e, 61b,d) aufgeteilt ist, die zusammen eine mehrflutige Kammer definieren, wobei durch jeden Kammerteil ein Innenrohr (52b-e, 62b,d) vorgesehen ist, welches Gas durch die Schalldämpfungskammer führt, und auf den Innenrohren mehrere Schlitze im Wesentlichen in Umfangsrichtung orientiert vorgesehen sind, wobei der Großteil des Gases durch das Innenrohr strömt.

Im Vergleich zum Stand der Technik ergibt dadurch sich eine deutliche verbesserte Dämmung des Schalldrucks, der von der Drehkolbenmaschine erzeugt wird.

Zum Anderen kann ein größerer Flächenanteil der Löcher durch mehrere Positionen erreicht werden, an denen die Löcher konzentriert werden. Mathematisch berechenbar/modellierbar sind Fälle, bei denen es im Innenrohr zwei statt einer Position gibt, an der die Löcher angeordnet sind. Experimentelle Messungen der Anmelderin haben ergeben, dass eine Anordnung der Löcher vorne und in der Mitte des Innenrohrs (ggf. wiederholt für jeden Kammerabschnitt) die beste Schalldämmung ergibt.

Bevorzugt sind die Schlitze in Umfangsrichtung durch Stege getrennt. Auf diese Weise kann nahezu der gesamte Umfang für die Schlitzfläche genutzt werden, wobei die Stege gleichzeitig für die Stabilität des Rohrs sorgen.

Bevorzugt ist das Verhältnis von Stegfläche zu Schlitzfläche kleiner als 30%, besonders bevorzugt kleiner als 25%, und insbesondere kleiner als 20%. Diese Werte sind wesentlich besser als die entsprechenden Werte für Lochbleche und sorgen für verbesserten Austritt des Schalldrucks durch die Schlitze, ohne die Rohrstabilität zu gefährden.

In einer bevorzugten Ausführungsform sind die Schlitze in Strömungsrichtung auf dem vorderen Drittel und/oder dem mittleren Drittel und/oder dem hinteren Drittel des Innenrohrs vorgesehen. Messungen haben ergeben, dass dadurch eine den Einsatzbedingungen (Frequenzspektrum und Amplitude des Schalls von der Drehkolbenmaschine, Rohrdurchmesser, Art der Gasbeaufschlagung) angepasste optimale Dämmwirkung erzielt werden kann.

Der Schalldämpfer wird vorzugsweise durch mindestens eine Teilungswand derart geteilt, dass diese in Strömungsrichtung mehrere Schalldämpfungskammern definiert/definieren, wobei durch zumindest eine Schalldämpfungskammer ein Innenrohr führt. Diese Schalldämpfkammern können zur Dämmung um verschiedene Resonanzfrequenzen herum verwendet werden oder als Verteiler- oder Sammelkammern dienen. Es ist zu bemerken, dass die Teilungswand bzw. -wände den Schalldämpfer in Strömungsrichtung in Kammern unterteilen, so dass bei einer umgelenkten Strömung so genannte gefaltete Anordnungen entstehen, wobei die Strömungsrichtung in einer Kammer gegenläufig oder auch senkrecht zur Strömungsrichtung in einer benachbarten, durch die Teilungswand abgeteilten Kammer ist.

Bevorzugt ist bzw. sind eine oder mehrere Schalldämpfungskammern durch eine oder mehrere zur axialen Richtung parallele Trennwände in zwei oder mehr Kammerteile aufgeteilt, die zusammen eine mehrflutige Kammer bzw. Kammern definieren, wobei durch jeden Kammerteil ein Innenrohr vorgesehen ist. Hierbei sind die jeweiligen Innerohre gewöhnlich parallel zueinander. Somit wird auf effiziente Weise.die Grenzfrequenz der Schalldämmwirkung vervielfacht, ohne den Strömungswiderstand des Schalldämpfers und somit den Energieverbrauch der Drehkolbenmaschine zu erhöhen.

Bevorzugt bilden bei der erfindungsgemäßen Drehkolbenmaschine mit Reaktionsschalldämpfer die Achsen der Einlassöffnung und der Auslassöffnung des Schalldämpfers einen Winkel von im Wesentlichen 90° zueinander. Diese Anordnung ist für solche Drehkolbenmaschinen besonders günstig, die aufgrund ihrer relativ geringen Größe auf den Schalldämpfer gestellt werden und diesen als Basis benutzen.

### Kurze Beschreibung der Zeichnungen

Figur 1 stellt schematisch eine Drehkolbenmaschine mit einem angeschlossenen einflutigen Einkammer-Reaktionsschalldämpfer dar;
Figur 2 stellt schematisch eine Drehkolbenmaschine mit einem angeschlossenen einflutigen Mehrkammer-Reaktionsschalldämpfer dar;
Figur 3 stellt schematisch eine Drehkolbenmaschine mit einem angeschlossenen einflutigen, gefalteten Mehrkammer-Reaktionsschalldämpfer dar;
Figur 4a zeigt schematisch eine Drehkolbenmaschine mit einem mehrflutigen geraden Mehrkammer-Reaktionsschalldämpfer entsprechend der Erfindung;
Figur 4b ist ein Schnitt durch den Schalldämpfer entlang der Linie A-A in Fig. 4a;
Figur 5a ist eine schematische Darstellung einer Drehkolbenmaschine mit einem mehrflutigen, gefalteten Mehrkammer-Reaktionsschalldämpfer entsprechend der Erfindung; und
Figur 5b ist ein Schnitt durch die Anordnung der Fig. 5a entlang der Linie A-A.

### Wege zur Ausführung der Erfindung

In Fig.1 ist eine erste Ausführungsform gezeigt. Der Auslass einer Drehkolbenmaschine 10 ist über Flansche 11 und ein Rohr 12 mit dem Einlass eines Reflexionsschalldämpfers 20 verbunden. Der Schalldämpfer 20, in den das aus der Drehkolbenmaschine ausgestoßene, schallbeaufschlagte Gas strömt, besteht aus einer Schalldämpferkammer 21 und einem durch diese durchgehenden Innenrohr 22, das den selben Querschnitt wie das Rohr 12 bzw. der Auslass der Drehkolbenmaschine 10 aufweist, um einen möglichst geringen Druckabfall zu erzeugen. Auf dem Innenrohr 22 sind in Strömungsrichtung (durch Pfeile angedeutet) im vorderen und mittleren Drittel Schlitze 24 vorgesehen, deren Größe unterschiedlich sein kann. Die Schlitze 24 sind in Umfangsrichtung durch Stege 25 getrennt, so dass in Fig. 1 außer den sichtbaren weitere Schlitze 24 auf der dem Betrachter abgewandten Seite vorhanden sind. Durch die Schlitze kann ein großer Teil des Schalldrucks, den das einströmende Gas trägt, in die Schalldämpferkammer 21 expandieren, ohne dass nennenswerte Mengen an Gas aus dem Innenrohr 22 selbst in die Schalldämpferkammer 21 austreten. Es ergibt sich somit eine überraschend gute, breitbandige Schalldämmwirkung, die mit herkömmlichen Lochblechen nicht erreichbar ist.

Figur 2 veranschaulicht eine Ausführungsform, in welcher ein Schalldämpfer 30, der wie zuvor in Fig. 1 an eine Drehkolbenmaschine 10 angeschlossen ist, durch zwei Teilungswände 33 in eine Verteilerkammer 31a, eine Schalldämpfungskammer 31b und eine Sammelkammer 31c aufgeteilt ist. Durch die Schalldämpfungskammer 31b führt ein Innenrohr 32, das auf seinem Mantel in Strömungsrichtung im vorderen, mittleren und hinteren Drittel Schlitze 34 aufweist, durch die der Schalldruck in die Schalldämpferkammer 31b austreten kann. Hier bewirken die Verteiler- bzw. Sammelkammer 31a und 31c eine Verzögerung und jeweils anschließende Beschleunigung des in den Schalldämpfer 30 eintretenden Gases, bevor bzw. nachdem in der Schalldämpferkammer 31b gedämmt wird. Die Kammer 31a und 31c arbeiten demnach ebenfalls als Schalldämpferkammern, jedoch nach dem konventionellen Reflexionsprinzip.

Eine Anordnung, in der die Drehkolbenmaschine 10 den Schalldämpfer 40 als Basis nutzt, ist in Fig. 3 veranschaulicht. Die Achsen von Einlass 48 und Auslass 49 bilden hierbei einen Winkel von 90°. Der Schalldämpfer 40 ist durch zwei Teilungswände 43 in eine Einlasskammer 41a, eine Umlenkkammer 41b und eine Endkammer 41c aufgeteilt. Das aus der Maschine 10 ausgestoßene Gas wird zunächst in die Einlasskammer 41a geführt, von wo es durch ein Durchgangsrohr 45 in die Umlenkkammer 41b gelangt. Von dort strömt es durch ein geschlossenes Rohr 42a wieder durch die Einlasskämmer 41a und in die Endkammer 41c, in der ein mit umlaufenden Schlitzen 44 (ohne Stege) im vorderen und mittleren Drittel versehenes Innenrohr 42b vorhanden ist. Durch die "Umlenkung" des Gasstroms spricht man auch von einer "gefalteten" Schalldämpferanordnung.

Ein Ausführungsbeispiel der Erfindung, in dem die Mehrflutigkeit eingesetzt wird, ist in Figur 4a gezeigt. Wieder dient ein Schalldämpfer 50 als Basis für die Drehkolbenmaschine 10, so dass die Achsen von Ein- und Auslass des Schalldämpfers 50 einen 90°-Winkel bilden. Zwei Teilungswände 53 unterteilen den Schalldämpfer 50 in eine Einlasskammer (Verteilerkammer) 51a, eine Auslasskammer (Sammelkammer) 51f und eine dazwischen liegende Schalldämpferkammer. Wie in Fig. 4b gezeigt, wird letztere durch zwei in Strömungsrichtung in der Schalldämpferkammer senkrecht zueinander angeordnete Trennwände 55 in vier im Wesentlichen parallel zueinander angeordnete Kammerteile 51b,c,d,e unterteilt, wobei durch jeden der Kammerteile ein zugehöriges Innenrohr 52b,c,d,e führt. Die Schalldämpferkammer ist also mehrflutig unterteilt. Auf jedem Innenrohr 52b,c,d,e sind jeweils im vorderen und hinteren Drittel Schlitze 54 vorgesehen, die einen Schalldruckaustritt in die Kammerteile 51b,c,d,e ermöglichen. Die Summe der Querschnitte der Innenrohre entspricht dabei dem Querschnitt eines entsprechenden einflutigen Innenrohrs bzw. dem Durchmesser des Einlassstutzens des Schalldämpfers, so dass keine Erhöhung des Strömungswiderstands auftritt. Gleichzeitig kann ein hohes Verhältnis von Kammerteildurchmesser (Außendurchmesser) zum Innenrohrdurchmesser beibehalten werden.

In Fig. 5a schließlich ist eine weitere Ausführungsform der Erfindung gezeigt. Hier ist ein Schalldämpfer 60 oberhalb der Drehkolbenmaschine 10 angeordnet. Mehrere Teilungswände 63a, b, c, d unterteilen den Schalldämpfer 60 in Strömungsrichtung in Kammern 61a, b, c, d, e, wobei die Teilungswand 63a horizontal und die restlichen Teilungswände vertikal angeordnet sind. Weiter ist die Kammer 61b durch eine vertikale Trennwand 65 in zwei Kammern 61b' und 61b'' zweiflutig aufgeteilt. Die Kammer 61d wird von einem Innenrohr 62d mit quadratischem Querschnitt durchquert, während die Kammern 61b' und 61b" jeweils von quadratischen Innenrohren 62b' bzw. 62b" durchquert werden, wobei die Summe ihrer Querschnitte gleich dem Querschnitt des Innenrohrs 62d ist. Alle Innenrohre 62b', 62b" und 62d weisen in Strömungsrichtung im vorderen und mittleren Drittel umlaufende Schlitze 64 auf. Die Kammer 61d ist bei gleichem Querschnitt von Kammer und Innenrohr länger als die Kammer 61b und hat somit eine andere Resonanzfrequenz. Weiter sind in diesem Ausführungsbeispiel die Achsen vom Schalldämpfereinlass 68 und -auslass 69 parallel und zueinander versetzt angeordnet.

## Patentansprüche

1. Trockenlaufende Drehkolbenmaschine (10) mit Reaktionsschalldämpfer (50 , 60), umfassend
mindestens zwei in einem Gehäuse über Wellen und Lageranordnungen gelagerte Drehkolben, die miteinander gegenläufig kämmen, um einen Förderraum zu definieren,
wobei die Wellen über Steuerräder betrieblich miteinander gekoppelt sind,
wobei der Schalldämpfer eine Schalldämpfungskammer (51, 61), eine Einlassöffnung (58, 68) und eine Auslassöffnung (59, 69) aufweist,
**dadurch gekennzeichnet, dass** die Schalldämpfungskammer durch eine oder mehrere zur axialen Richtung parallele Trennwände (55,63a, 65) in zwei oder mehr Kammerteile (51b-e, 61b,d) aufgeteilt ist, die zusammen eine mehrflutige Kammer definieren, wobei durch jeden Kammerteil ein Innenrohr (52b-e, 62b,d) vorgesehen ist, welches Gas durch die Schalldämpfungskammer führt, und
auf den Innenrohren mehrere Schlitze (54, 64) im Wesentlichen in Umfangsrichtung orientiert vorgesehen sind, wobei der Großteil des Gases durch das Innenrohr strömt.

2. Drehkolbenmaschine (10) mit Reaktionsschalldämpfer nach Anspruch 1, **dadurch gekennzeichnet, dass** die Schlitze in Umfangsrichtung durch Stege (25) getrennt sind.

3. Drehkolbenmaschine (10) mit Reaktionsschalldämpfer nach Anspruch 2, **dadurch gekennzeichnet, dass** das Verhältnis von Stegfläche zu Schlitzfälche kleiner als 30% ist.

4. Drehkolbenmaschine (10) mit Reaktionsschalldämpfer nach Anspruch 2, **dadurch gekennzeichnet, dass** das Verhältnis von Stegfläche zu Schlitzfläche kleiner als 25% ist.

5. Drehkolbenmaschine (10) mit Reaktionsschalldämpfer nach Anspruch 2, **dadurch gekennzeichnet, dass** das Verhältnis von Stegfläche zu Schlitzfläche kleiner als 20% ist.

6. Drehkolbenmaschine (10) mit Reaktionsschalldämpfer nach einem der vorangehenden Ansprüche, **dadurch gekennzeichnet, dass** die Schlitze (24, 34, 44, 54, 64) in Strömungsrichtung auf dem vorderen Drittel und/oder dem mittleren Drittel und/oder dem hinteren Drittel des Innenrohrs (22, 32, 42, 52, 62) vorgesehen sind.

7. Drehkolbenmaschine (10) mit Reaktionsschalldämpfer nach einem der vorangehenden Ansprüche, **dadurch gekennzeichnet, dass** der Schalldämpfer (30, 40, 50, 60) durch mindestens eine Teilungswand (33, 43, 53, 63) derart geteilt wird, dass diese in Strömungsrichtung mehrere Schalldämpfungskammern (31a-c; 41a-c; 51a,c; 61a-e) definiert/definieren, wobei durch zumindest eine Schalldämpfungskammer ein Innenrohr (32; 42a, b; 52b-d; 62b, d) führt.

8. Drehkolbenmaschine (10) mit Reaktionsschalldämpfer nach einem der vorangehenden Ansprüche, **dadurch gekennzeichnet, dass** die Achsen der Einlassöffnung (48, 58) und der Auslassöffnung (49, 59) des Schalldämpfers (40, 50) einen Winkel von im Wesentlichen 90° zueinander bilden.

## Claims

1. Dry-running rotary piston machine (10) with reaction sound absorber (50, 60), comprising at least two rotary pistons mounted in a housing via shafts and bearing arrangements which mesh with one another in opposite directions to define a conveying chamber, wherein the shafts are operationally coupled to one another via control wheels, wherein the sound absorber has a sound-absorbing chamber (51,61), an inlet opening (58, 68) and an outlet opening (59, 69), **characterised in that** the sound-absorbing chamber is divided into two or more chamber parts (51b-e, 61b, d) by one or more separating walls (55, 63a, 65) parallel to the axial direction and which together define a split-flow chamber, wherein an inner pipe (52b-e, 62b, d), which passes gas through the sound-absorbing chamber, is provided through each chamber part, and several slots (54, 64) are provided on the inner pipes orientated essentially peripherally, wherein the greater part of the gas flows through the inner pipe.

2. Rotary piston machine (10) with reaction sound absorber according to claim 1, **characterised in that** the slots are separated peripherally by bars (25).

3. Rotary piston machine (10) with reaction sound absorber according to claim 2, **characterised in that** the ratio of bar surface to slot surface is less than 30%.

4. Rotary piston machine (10) with reaction sound absorber according to claim 2, **characterised in that** the ratio of bar surface to slot surface is less than 25%.

5. Rotary piston machine (10) with reaction sound absorber according to claim 2, **characterised in that** the ratio of bar surface to slot surface is less than 20%.

6. Rotary piston machine (10) with reaction sound absorber according to one of the preceding claims, **characterised in that** the slots (24, 34, 44, 54, 64) are provided in flow direction on the front third and/or the central third and/or the rear third of the inner pipe (22, 32, 42, 52, 62).

7. Rotary piston machine (10) with reaction sound absorber according to one of the preceding claims, **characterised in that** the sound absorber (30, 40, 50, 60) is divided by at least one dividing wall (33, 43, 53, 63) such that in flow direction the latter defines/define several sound-absorbing chambers (31a-c; 41a-c; 51 a, c; 61a-e), wherein an inner pipe (32; 42a, b; 52b-d; 62b, d) runs through at least one sound-absorbing chamber.

8. Rotary piston machine (10) with reaction sound absorber according to one of the preceding claims, **characterised in that** the axes of the inlet opening (48, 58) and the outlet opening (49, 59) of the sound absorber (40, 50) form an angle of essentially 90° to one another.

## Revendications

1. Machine à pistons rotatifs (10) fonctionnant à sec et à silencieux (50, 60), comprenant :
au moins deux pistons rotatifs qui sont montés dans un boîtier par l'intermédiaire d'arbres et d'ensembles de paliers et qui s'engrènent l'un dans l'autre en sens inverse afin de définir une chambre de refoulement,
où les arbres sont accouplés l'un à l'autre en service par l'intermédiaire de roues de commande,
où le silencieux comprend une chambre d'insonorisation (51, 61), une ouverture d'entrée (58, 68) et une ouverture de sortie (59, 69),
**caractérisée en ce que** la chambre d'insonorisation est divisée par une ou plusieurs cloisons (55, 63a, 65) parallèles à la direction axiale en deux parties de chambre (51b-e, 61b-d) ou plus, qui définissent conjointement une chambre à passages multiples, où un tube intérieur (52b-e, 62b, d), qui guide du gaz à travers la chambre d'insonorisation, est aménagé à travers chaque partie de chambre, et
plusieurs fentes (54, 64) sont ménagées sur les tubes intérieurs en étant orientées sensiblement dans la direction périphérique, où la majeure partie du gaz circule à travers le tube intérieur.

2. Machine à pistons rotatifs (10) à silencieux selon la revendication 1, **caractérisée en ce que** les fentes sont séparées dans la direction périphérique par des éléments d'écartement (25).

3. Machine à pistons rotatifs (10) à silencieux selon la revendication 2, **caractérisée en ce que** le rapport entre la surface des éléments d'écartement et la surface des fentes est inférieur à 30 %.

4. Machine à pistons rotatifs (10) à silencieux selon la revendication 2, **caractérisée en ce que** le rapport entre la surface des éléments d'écartement et la surface des fentes est inférieur à 25 %.

5. Machine à pistons rotatifs (10) à silencieux selon la revendication 2, **caractérisée en ce que** le rapport entre la surface des éléments d'écartement et la surface des fentes est inférieur à 20 %.

6. Machine à pistons rotatifs (10) à silencieux selon l'une quelconque des revendications précédentes, **caractérisée en ce que** les fentes (24, 34, 44, 54, 64) sont ménagées dans la direction d'écoulement sur le tiers avant et/ou le tiers central et/ou le tiers arrière du tube intérieur (22, 32, 42, 52, 62).

7. Machine à pistons rotatifs (10) à silencieux selon l'une quelconque des revendications précédentes, **caractérisée en ce que** le silencieux (30, 40, 50, 60) est divisé par au moins une cloison (33, 43, 53, 63), de telle manière que cette dernière/ces dernières définit/définissent plusieurs chambres d'insonorisation (31a-c ; 41a-c ; 51a-c ; 61a-c) dans la direction d'écoulement, où un tube intérieur (32 ; 42a, b ; 52bd ; d) traverse au moins une chambre d'insonorisation.

8. Machine à pistons rotatifs (10) à silencieux selon l'une quelconque des revendications précédentes, **caractérisée en ce que** les axes de l'ouverture d'entrée (48, 58) et de l'ouverture de sortie (49, 59) du silencieux (40, 50) forment un angle mutuel de sensiblement 90°.
